# EUROPÄISCHE PATENTSCHRIFT

(11) **EP 0 092 768 B1**
(45) Veröffentlichungstag und Bekanntmachung des Hinweises auf die Patenterteilung: **28.05.1986**
(21) Anmeldenummer: 83103764.3
(22) Anmeldetag: 19.04.1983
(51) Int. Cl.: F23D 14/00, F23D 14/58

(54) **Brenner zur Erzeugung eines Heissgasstromes**
Burner producing hot gas
Brûleur produisant du gaz chaud

(30) Priorität: 27.04.1982 DE 3215613; 16.07.1982 DE 3226615
(43) Veröffentlichungstag der Anmeldung: 02.11.1983
(73) Patentinhaber: MSK-Verpackungs-Systeme Gesellschaft mit beschränkter Haftung, D-47515 Kleve (DE)
(72) Erfinder: Hannen, Reiner W., D-4180 Goch 2 (DE)
(74) Vertreter: Stark, Walter, Dr.-Ing.

## Beschreibung

Die Erfindung betrifft einen Brenner zur Erzeugung eines Heißgasstromes, insbesondere zum Schrumpfen von Kunststoffolie, mit einer Brennkammer und einem der Brennkammer vorgeschalteten Flammenhalter für den Durchtritt der Verbrennungsgase, die dem Flammenhalter aus einer Druckverteilungskammer zugeführt werden, sowie einem dem Brenner nachgeschalteten Auslaß, der mit der Brennkammer einen Strömungskanal mit gleichen und in Strömungsrichtung konstanten Querschnitten bildet.

Derartige Brenner benötigt man zum Einschrumpfen von Kunststoffolien, z. B. in Form von Hauben, die auf einen auf einer Palette befindlichen Gutstapel gezogen sind. Das Einschrumpfen kann mit Handgeräten, aber auch mit stationär installierten, automatisch arbeitenden Anlagen vorgenommen werden. Wichtig beim Schrumpfen von Kunststoffolie ist, daß ein gleichmäßiger flammenfreier Heißgasstrom erzeugt wird.

Ein Brenner der eingangs beschriebenen Gattung ist bekannt (DE-A-2645263). Dieser Brenner besitzt eine rohrförmige Brennkammer mit seitlichen Schlitzen zum Ansaugen der Verbrennungsluft. Die angesaugte Verbrennungsluft erzeugt zwar Turbulenzen in der Brennkammer, die zu einer intensiven Verwirbelung der Verbrennungsgase und damit zu einer Verbrennung auf kurzem Wege führen, der Heißgasstrom tritt aber mit erheblicher Geschwindigkeit aus dem Auslaß der Brennkammer aus. Diese hohe Austrittsgeschwindigkeit ist unerwünscht, wenn Kunststoffolie geschrumpft werden soll. Andererseits ist aber auch eine vollständige Verbrennung der Gase erwünscht, die nur dann erreicht werden kann, wenn die Gase gut durchmischt sind.

Ein weiterer Brenner ist aus der DE-U-8 030 181 bekannt. Bei diesem Brenner bilden Stäbe, die im Abstand voneinander auf den Flammenhalter angeordnet sind, in der Brennkammer Teilströme der Verbrennungsgase, die in einer der Brennkammer nachgeschalteten Breitschlitzdüse miteinander vermischt werden. Dabei entstehen Turbulenzen, die zu einer intensiven Verwirbelung der Verbrennungsgase und damit zu einer Verbrennung auf einem kurzen Weg führen. Gleichzeitig werden die verbrannten Gase in der Breitschlitzdüse aber auch beschleunigt, so daß der Heißgasstrom mit erheblicher Geschwindigkeit aus dem Auslaß der Breitschlitzdüse austritt. Das ist insbesondere dann unerwünscht, wenn der Auslaß des Brenners sich beim Schrumpfen verhältnismäßig dicht vor der zu schrumpfenden Kunststoffolie befindet. Dann sind nämlich Verbrennungen der Folie möglich.

Der Erfindung liegt deswegen die Aufgabe zugrunde, einerseits eine gute Durchmischung der Verbrennungsgase im Hinblick auf vollständige Verbrennung zu erreichen und andererseits die Austrittsgeschwindigkeit des Heißgasstromes zu reduzieren.

Diese Aufgabe wird dadurch gelöst, daß die Druckverteilungskammer einen fächerförmigen Grundriß aufweist und auf der dem Flammenhalter gegenüberliegenden, kurzen Seite an ein Gemischzuführungsrohr sowie auf ihrer breiten Seite an die Brennkammer anschließt, die einen langgestreckten, rechteckigen Grundriß besitzt.

Bei diesem Brenner wird die Druckverteilungskammer zu 'einer Wirbelkammer, in der die Verbrennungsgase nicht nur genügend Zeit, sondern auch eine genügend große Wegstrekke für eine intensive Verwirbelung zur Verfügung haben. Nach Durchtritt durch den Flammenhalter und Eintritt in die Brennkammer kann dann die Verbrennung ablaufen, wobei der Heißgasstrom den Auslaß mit mäßiger Geschwindigkeit verläßt. Die Geschwindigkeit des Heißgasstroms läßt sich durch Gestaltung der Druckverteilungskammer und der nachgeschalteten Brennkammer bzw. durch die Querschnitte der so gebildeten Strömungskanäle beeinflussen. Praktisch läßt sich auf diese Weise zwischen Gemischzuführungsrohr und Auslaß ein Strömungskanal mit konstantem Querschnitt verwirklichen, bei dem die Änderung der Querschnittsformen zu der gewünschten intensiven Verwirbelung der Verbrennungsgase führt.

Es genügt, wenn die Höhe der Brennkammer mit Auslaß in Strömungsrichtung das 1,2- bis 1,5- fache der Breite der Brennkammer beträgt, um zu verhindern, daß Flammen aus dem Auslaß austreten.

Um das Einmischen frischer Umgebungsluft in den den Auslaß verlassenden Heißgasstrom zu verbessern, können die Endabschnitte der den Auslaß definierenden Wandungen zur Bildung eines Diffusors aufgeweitet sein.

Da ein Flammenhalter, der vorzugsweise von einem Gitter aus zueinander parallelen Stäben gebildet ist, einen erheblichen Strömungswiderstand bildet, bewirkt er gleichzeitig auch eine Verteilung der aus der Druckverteilungskammer in die Brennkammer strömenden Gase. Das setzt allerdings voraus, daß die einzelnen Stäbe des Flammenhalters mit verhältnismäßig genauem Abstand zueinander positioniert sind. Eine solche präzise Anordnung ist aber herstellungstechnisch nur schwer zu verwirklichen. Bereits bei kleineren Abweichungen kommt es zu einer Änderung der Druckverteilung in der Brennkammer und damit zu Unregelmäßigkeiten des ausströmenden Heißgasstromes.

Ein Brenner, der bei einfachem Aufbau zuverlässige und gleichbleibende Eigenschaften aufweist, ist dadurch gekennzeichnet, daß der Flammenhalter ein Profilstab ist, der sich über die gesamte Breite der Druckverteilungskammer bzw. Brennkammer erstreckt und mit den benachbarten Wandungen Durchtrittsspalte für die Brenngase bildet.

Bei diesem Brenner ist der Flammenhalter nur noch ein einziges Bauteil, das sich auch herstellungstechnisch mit einfachen Mitteln sehr genau positionieren läßt. Auch bei Fertigung größerer Stückzahlen lassen sich zuverlässige und gleichbleibende Eigenschaften des Brenners verwirklichen. Der stabartige Flammenhalter teilt gleichsam den in die Brennkammer eintretenden Gasstrom. Die durch die Durchtrittsspalte in die Brennkammer eintretenden Teilströme werden unter der Wirkung des hinter dem Profilstab gebildeten Totwassers in die Mitte der Brennkammer gezogen und belasten bei ihrer Verbrennung deshalb die Wandungen der Brennkammer weniger.

Besonders günstige Verhältnisse entstehen dann, wenn der Flammenhalter ein Rohr ist, welches stromabseitig ein ausgeprägtes Totwassergebiet erzeugt, das nicht nur die gewünschte Führung der Teilströme zur Mitte der Brennkammer hin bewirkt, sondern auch eine intensive Verwirbelung der Brenngase erzeugt. Das gilt insbesondere dann, wenn die Durchtrittsspalte gleiche Abmessungen besitzen.

Eine bevorzugte Ausführung der Erfindung ist dadurch gekennzeichnet, daß die im wesentlichen ebenen Wandungen von Druckverteilungskammer und Brennkammer im Übergangsbereich mit einem Knick aneinander anschließen und daß das Rohr symmetrisch zum Knick angeordnet ist. Dann entstehen nämlich zwischen den Außenseiten des Rohres und den benachbarten Wandungen Durchtrittsspalte mit venturiartigem Querschnitt.

Um eine vollständige Verbrennung der Brenngase vor Austritt aus der Brennkammer zu ermöglichen, sollte die Länge der Brennkammer, - in Strömungsrichtung der Brenngase gesehen , wenigstens das Dreifache der über die Länge konstanten Höhe der Brennkammer betragen.

Um die Druckverteilung über die Breite der Brennkammer zu verbessern, kann die Druckverteilungskammer zusätzlich noch Einbauten zur Lenkung und Verteilung der Brenngase aufweisen. Diese Einbauten sollten insbesondere so gestaltet und angeordnet sein, daß über die Breite der Brennkammer gleiche Druckverhältnisse herrschen und jeweils gleiche Brenngasmengen in die Brennkammer eintreten.

Die Einbauten können insbesondere von einem Blech gebildet sein, welches sich' im wesentlichen quer über die Druckverteilungskammer erstreckt und mit den Wandungen der Druckverteilungskammer Druchtrittsspalte bildet. Zusätzlich kann das Blech aber auch gelocht sein.

Im folgenden werden in der Zeichnung dargestellte Ausführungsbeispiele der Erfindung erläutert ; es zeigen :
Figur 1 einen Längsschnitt durch einen Brenner,
Figur 2 einen Schnitt in Richtung 11-11 durch den Gegenstand nach Fig. 1,
Figur 3 einen Schnitt in Richtung 111-111 durch den Gegenstand nach Fig. 1,
Figur 4 eine Draufsicht auf einen anderen Brenner,
Figur 5 einen Schnitt in Richtung V-V durch den Gegenstand nach Fig. 4,
Figur 6 eine Ansicht mit Teilschnitt in Richtung VI-VI nach Fig. 4.

Der in der Zeichnung dargestellte Brenner 1 dient zur Erzeugung eines Heißgasstromes aus Verbrennungsgasen. Er wird eingesetzt beim Schrumpfen von Kunststoffolie, z. B. von Schrumpfhauben, die auf einen Palettenstapel gezogen sind.

Der Brenner weist in seinem grundsätzlichen Aufbau einen Auslaß 2. und eine diesem Auslaß 2 vorgeschaltete Brennkammer 3 auf. Auslaß 2 und Brennkammer 3 bilden einen Strömungskanal mit konstantem Querschnitt. Sie werden begrenzt von zueinander parallelen Wandungen 4, 5, die an einen der Brennkammer 3 vorgeschalteten Flammenhalter 6 angeschlossen sind, der am Ende einer Druckverteilungskammer 7 angeordnet ist. Die Druckverteilungskammer 7 weist in der in Fig. 1 dargestellten Projektion einen fächerförmigen Grundriß auf. Sie ist an der dem Flammenhalter 6 gegenüberliegenden Seite an ein Gemischzuführungsrohr 8 angeschlossen.

Der Flammenhalter 6 erstreckt sich über die gesamte Länge der Brennkammer 3, er besitzt wie die Brennkammer 3 einen langestreckten, rechteckigen Grundriß. Der Flammenhalter 6 wird gebildet aus einer Vielzahl von parallel zueinander und mit Abstand angeordneten Gitterstäben 9, die quer zur Längsrichtung der Brennkammer 3 ausgerichtet sind. Die Gitterstäbe 9 können aus Federstahl mit einem Durchmesser von ca. 3 mm bestehen, und der gegenseitige Abstand der Gitterstäbe 9 kann dabei etwa 0,5 mm betragen.

Die Höhe von Brennkammer 3 und Auslaß 2 in Strömungsrichtung beträgt das 1,2-bis 1,5-fache der Breite der Brennkammer 3. Die freien Ränder der Wandungen 4, 5, die den Auslaß 2 definieren, sind zur Bildung eines Diffusors bei 10 und 11 abgewinkelt.

Der in den Fig. 4 bis 6 dargestellte Brenner 1 besteht in seinem grundsätzlichen Aufbau aus einem Gemischzuführungsrohr 32, an das sich eine Druckverteilungskammer 33 mit fächerförmigem Grundriß (Fig. 4) anschließt. Die Druckverteilungskammer 33 geht in eine Brennkammer 34 mit Auslaß 35 über. Im Übergangsbereich. zwischen Druckverteilungskammer 33 und Brennkammer 34 besitzt die Druckverteilungskammer 33 und auch die Brennkammer 34 einen langgestreckten rechteckigen Querschnitt, auf den die Seitenwandungen 36, 37 der Druckverteilungskammer 33 konvergierend zulaufen. Diese Seitenwandungen 36, 37 der Druckverteilungskammer 33 gehen mit einem Knick 38 in anschließende Seitenwandungen 39, 40 der Brennkammer 34 über. Die Brennkammer 34 hat eine Länge, die wenigstens das Dreifache ihrer Höhe beträgt. Beispielsweise beträgt die Länge der Brennkammer wenigstens 45 mm und ihre Höhe t5 mm. Die Breite der Brennkammer und damit auch die Breite der Druckverteilungskammer im Übergangsbereich (Knick 38) beträgt beim Ausführungsbeispiel 180 mm.

Im Übergangsbereich zwischen Druckverteilungskammer 33 und Brennkammer 34 ist als Flammenhalter ein sich über die gesamte Breite erstreckendes Rohr 41 angeordnet, welches, wie dargestellt, symmetrisch zum Knick 38 angebracht ist und welches mit den benachbarten Seitenwandungen 36, 37 bzw. 39, 40 Durchtrittsspalte 12, 13 gleichbleibender Breite für die Brenngase bildet.

Zur Verbesserung der Druckverteilung der Brenngase bei Eintritt in die Brennkammer 34 weist die Druckverteilungskammer 33 Einbauten auf, die bei der dargestellten Ausführung einem Blech 14 gebildet sind, welches sich im wesentlichen quer durch die Druckverteilungskammer 33 erstreckt und mit den Seitenwandungen 36, 37 der Druckverteilungskammer 33 Durchtrittsspalte 15 bzw. 16 bildet. Das Blech 15 ist in der Mitte gekantet, so daß zwei unter einem Winkel von beim Ausführungsbeispiel 117° zueinander gerichtete Schenkel entstehen, die im Bereich ihrer gemeinsamen Faltkante 17 an den Seitenwandungen 36, 37 der Druckverteilungskammer 33 befestigt sind. Die Schenkel erstrecken sich, wie dargestellt, in Richtung auf die Brennkammer und sorgen dafür, daß die aus dem Gemischzuführungsrohr strömenden Brenngase so verteilt werden, daß sie bei gleichem Druck und gleicher Menge in die Brennkammer 34 eintreten. Nicht dargestellt ist, daß das Blech 14 zusätzlich noch gelocht sein kann.

In den Fig. 4 und 5 ist noch dargestellt, daß auf der Seitenwandung 40 der Brennkammer 34 ein Stutzen 18 mit Innengewinde 19 angebracht sein kann.

Außerdem weisen die langen Seitenwandungen 39, 40 der Brennkammer 34 Dehnungsfalten 20 auf, die sich in Richtung der abströmenden Gase erstrecken. Diese Dehnungsfalten 20 können auch von abgewinkelten und miteinander verschweißten Enden benachbarter Wandungsabschnitte gebildet sein. Dadurch bleibt die Brennergeometrie auch bei starken thermischen Belastungen unverändert.

## Patentansprüche

1. Brenner zur Erzeugung eines Heißgasstromes, insbesondere zum Schrumpfen von Kunststoffolie, mit einer Brennkammer (3) und einem der Brennkammer (3) vorgeschalteten Flammenhalter (6) für den Durchtritt der Verbrennungsgase, die dem Flammenhalter (6) aus einer Druckverteilungskammer (7) zugeführt werden, sowie einem dem Brenner (3) nachgeschalteten Auslaß (2), der mit der Brennkammer (3) einen Strömungskanal mit gleichen und in Strömungsrichtung konstanten Querschnitten bildet, dadurch gekennzeichnet, daß die Druckverteilungs kammer (7) einen fächerförmigen Grundriß aufweist und auf der dem Flammenhalter (6) gegenüberliegenden, kurzen Seite an ein Gemischzuführungsrohr (8) sowie auf ihrer breiten Seite an die Brennkammer (3) anschließt, die einen langgestreckten, rechteckigen Grundriß besitzt.

2. Brenner nach Anspruch 1, dadurch gekennzeichnet, daß die Höhe der Brennkammer (3) mit Auslaß (2) in Strömungsrichtung das 1,2 bis 1,5- fache der Breite der Brennkammer (3) beträgt.

3. Brenner nach Anspruch 1 oder 2, dadurch gekennzeichnet, daß die Endabschnitte (10, 11) der den Auslaß (2) definierenden Wandungen (4, 5) zur Bildung eines Diffusors aufgeweitet sind.

4. Brenner nach einem der Ansprüche 1 bis 3, dadurch gekennzeichnet, daß der Flammenhalter (6) von einem Gitter aus zueinander parallelen Stäben (9) gebildet ist.

5. Brenner nach einem der Ansprüche 1 bis 3, dadurch gekennzeichnet, daß der Flammenhalter (41) ein Profilstab ist, der sich über die gesamte Breite der Druckverteilungskammer (33) bzw. Brennkammer (34) erstreckt und mit den benachbarten Wandungen (36, 37 bzw. 39, 40) Durchtrittsspalte (12, 13) für die Brenngase bildet.

6. Brenner nach Anspruch 5, dadurch gekennzeichnet, daß der Flammenhalter ein Rohr (41) ist.

7. Brenner nach Anspruch 5 oder 6, dadurch gekennzeichnet, daß die Durchtrittsspalte (12, 13) gleiche Abmessungen besitzen.

8. Brenner nach Anspruch 6 oder 7, dadurch gekennzeichnet, daß die im wesentlichen ebenen Wandungen (36, 37 bzw. 39, 40) von Druckverteilungskammer (33) und Brennkammer (34) im Übergangsbereich mit einem Knick (38) aneinander anschließen und daß das Rohr (41) symmetrisch zum Knick (38) angeordnet ist.

9. Brenner nach einem der Ansprüche 1 bis 8, dadurch gekennzeichnet, daß die Länge der Brennkammer (34), - in Strömungsrichtung der Brenngase gesehen -, wenigstens das Dreifache der über die Länge konstanten Höhe der Brennkammer (34) beträgt.

10. Brenner nach einem der Ansprüche 1 bis 9, dadurch gekennzeichnet, daß die Druckverteilungskammer (33) Einbauten (14) zur Lenkung und Verteilung der Brenngase aufweist.

11. Brenner nach Anspruch 10, dadurch gekennzeichnet, daß die Einbauten von einem Blech (14) gebildet sind, welches sich im wesentlichen quer durch die Druckverteilungskammer (33) erstreckt und mit den Wandungen (36, 37) der Druckverteilungskammer (33) Durchtrittsspalte (15, 16) bildet.

12. Brenner nach Anspruch 11, dadurch gekennzeichnet daß das Blech (14) gelocht ist.

13. Brenner nach einem der Ansprüche 1 bis 12, dadurch gekennzeichnet, daß die langen Seitenwandungen (39, 40) der Brennkammer (34) Dehnungsfalten (20) aufweisen, die sich in Strömungsrichtung der Gase erstrecken.

14. Brenner nach Anspruch 13, dadurch gekennzeichnet, daß die Dehnungsfalten (20) von abgewinkelten und miteinander verschweißten Enden benachbarter Wandungsabschnitte gebildet sind.

## Claims

1. A burner for producing a hot gas flow, in particular for shrinking film of plastics material, having a combustion chamber (3) and a flame retention baffle (6) arranged upstream of the combustion chamber (3) for the throughflow of the combustion gases which are supplied to the flame retention baffle (6) from a pressure-distribution chamber (7), and an outlet (2) which is arranged downstream of the burner^{*} (3) and which forms with the combustion chamber (3) a flow duct with equal cross-sections which are constant in the direction of flow, characterized in that the pressure-distribution chamber (7) has a fan-shaped outline and on the short side opposite the flame retention baffle (6) it is joined to a mixture supply pipe (8) and on its wide side it is joined to the combustion chamber (3) which has an elongate rectangular outline.

2. A burner according to Claim 1, characterized in that the height of the combustion chamber (3) with the outlet (2) in the direction of flow amounts to between 1.2 and 1.5 times the width of the combustion chamber (3).

3. A burner according to Claim 1 or 2, characterized in that the end portions (10, 11) of the walls (4, 5) defining the outlet (2) are flared to form a diffusor.

4. A burner according to any one of Claims 1 to 3, characterized in that the flame retention baffle (6) is formed by a grid of rods (9) parallel to one another.

5. A burner according to any one of Claims 1 to 3, characterized in that the flame retention baffle (41) is a profiled rod which extends over the entire width of the pressure-distribution chamber (33) or combustion chamber (34) and with the adjacent walls (36, 37 and 39, 40 respectively) forms throughflow gaps (12, 13) for the combustion gases.

6. A burner according to Claim 5, characterized in that the flame retention baffle is a pipe (41).

7. A burner according to Claim 5 or 6, characterized in that the throughflow gaps (12, 13) have the same dimensions.

8. A burner according to Claim 6 or 7, characterized in that the essentially flat walls (36, 37 and 39, 40 respectively) of the pressure-distribution cbamber (33) and combustion chamber (34) adjoin one another with a bend (38) in the transition area, and the pipe (41) is arranged symmetrically to the bend (38).

9. A burner according to any one of Claims 1 to 8, characterized in that the length of the combustion chamber (34) - as viewed in the direction of flow of the combustion gases - 'N.B. Literal translation of German Brenner-. Presumably combustion chamber - (Brennkammer) is meant, as also indicated by the following reference numerals. It should be noted parenthetically that the degree of inconsistency in the use of the numerals otherwise in the claims is somewhat startling. amounts to at least three times the height of the combustion chamber (34) which is constant over the length.

10. A burner according to any one of Claims 1 to 9, characterized in that the pressure-distribution chamber (33) comprises attachments (14) for deflecting and distributing the combustion gases.

11. A burner according to Claim 10, characterized in that the attachments are formed by a metal sheet (14) which extends essentially transversely through the pressure-distribution chamber (33) and with the walls (36, 37) of the pressure-distribution chamber (33) forms throughflow gaps (15, 16).

12. A burner according to Claim 11, characterized in that the metal sheet (14) is perforated.

13. A burner according to any one of Claims 1 to 12, characterized in that the long side walls (39, 40) of the combustion chamber (34) comprise expansion folds (20) which extend in the direction of flow of the gases.

14. A burner according to Claim 13, characterized in that the expansion folds (20) are formed by angled ends - welded together - of adjacent wall portions.

## Revendications

1. Brûleur pour la production d'un courant de gaz chaud, en particulier pour le rétrécissement de feuille de matière synthétique, muni d'une chambre de combustion (3) et d'un accrocheur de flamme (6) placé avant la chambre de combustion (3), pour le passage des gaz de combustion qui sont amenés d'une chambre de répartition de pression (7) à l'accrocheur de flamme (6), ainsi que d'une sortie (2) placée après le brûleur (3), qui forme avec la chambre de combustion (3) un canal d'écoulement à sections égales et constantes, caractérisé en ce que la chambre de répartition de pression (7) présente une forme en éventail dans le plan et se raccorde sur le côté court opposé à l'accrocheur de flamme (6), à un tube d'amenée de mélange (8) ainsi que, sur son côté large, à la chambre de combustion (3) qui présente une forme rectangulaire allongée dans le plan.

2. Brûleur selon la revendication 1, caractérisé en ce que la hauteur de la chambre de combustion (3) avec sortie (2), dans la direction d'écoulement, représente 1, 2 à 1,5 fois la largeur de la chambre de combustion (3).

. 3. Brûleur selon l'une des revendications 1 et 2, caractérisé en ce que les tronçons terminaux (10, 11) des parois (4, 5) définissant la sortie (12) sont élargis pour former un diffuseur.

4. Brûleur selon l'une des revendications 1 à 3, caractérisé en ce que l'accrocheur de flamme (6) est formé par une grille de barreaux (9) parallèles entre eux.

5. Brûleur selon l'une des revendications 1 à 3, caractérisé en ce que l'accrocheur de flamme (41) est une barre profilée qui s'étend sur toute la largeur de la chambre de répartition de pression (33) ou de la chambre de combustion (34) et forme, avec les parois voisines (36, 37 ; 39, 40), des interstices de passage (12, 13) pour les gaz de combustion.

6. Brûleur selon la revendication 5, caractérisé en ce que l'accrocheur de flamme est un tube (41

7. Brûleur selon l'une des revendications 5 et 6, caractérisé en ce que les interstices de passage (12, 13) présentent des dimensions égales.

8. Brûleur selon l'une des revendications 6 et 7, caractérisé en ce que les parois pratiquement planes (36, 37 ; 39, 40) de la chambre de répartition de pression (33) et de la chambre de combustion (34) se raccordent entre elles dans la région de transition par un coude (38), et en ce que le tube (41) est disposé symétriquement par rapport au coude (38).

9. Brûleur selon l'une des revendications 1 à 8, caractérisé en ce que la longueur de la chambre de combustion (34) -vue dans la direction d'écoulement des gaz de combustion- représente au moins le triple de la hauteur, constante sur la longueur, de la chambre de combustion (34).

10. Brûleur selon l'une des revendications 1 à 9, caractérisé en ce que la chambre de répartition de pression (33) présente des agencements intérieurs (14) pour diriger et répartir les gaz de combustion.

11. Brûleur selon la revendication 10, caractérisé en ce que les agencements intérieurs sont formés par une plaque (14) qui s'étend pratiquement transversalement à travers la chambre de répartition de pression (33) et forme avec les parois (36, 37) de la chambre de répartition de pression (33) des interstices de passage (15, 16).

12. Brûleur selon la revendication 11, caractérisé en ce que la plaque (14) est perforée.

13. Brûleur selon l'une des revendications 1 à 12, caractérisé en ce que les parois latérales longues (39, 40) de la chambre de combustion (34) présentent des plis de dilatation (20) qui s'étendent dans la direction d'écoulement des gaz.

14. Brûleur selon la revendication 13, caractérisé en ce que les plis de dilatation (20) sont formés par des extrémités coudées et soudées entre elles de tronçons de paroi voisins.
